# EUROPÄISCHE PATENTSCHRIFT

(11) **EP 4 475 355 B1**
(45) Veröffentlichungstag und Bekanntmachung des Hinweises auf die Patenterteilung: **22.07.2026**
(21) Anmeldenummer: 24165282.5
(22) Anmeldetag: 21.03.2024
(51) Int. Cl.: H01R 43/28

(54) **WERKSTOFFTRÄGER FÜR EINEN FADENFÖRMIGEN WERKSTOFF**
MATERIAL CARRIER FOR A THREAD-SHAPED MATERIAL
SUPPORT POUR MATÉRIAU FILIFORME

(30) Priorität: 09.06.2023 DE 102023115127
(43) Veröffentlichungstag der Anmeldung: 11.12.2024
(73) Patentinhaber: MD ELEKTRONIK GmbH, 84478 Waldkraiburg (DE)
(72) Erfinder: Reinmiedl, Sebastian, 83543 Rott am Inn (DE)

(56) Entgegenhaltungen:
- DE-A1- 102020 125 277
- US-A- 3 716 650
- US-A- 6 135 398
- US-A1- 2023 089 874

## Beschreibung

### Technisches Gebiet

Die Erfindung betrifft einen Werkstoffträger für die automatisierte Kabelkonfektion, der an einer elektrischen oder optischen Leitung befestigt ist.

### Stand der Technik

Im Stand der Technik werden Kabel oder Leitungen zur Bearbeitung bzw. zum Transport zwischen Bearbeitungsstationen regelmäßig in sogenannte Warenträger eingespannt, und mit Hilfe einer Transportvorrichtung transportiert. Die Warenträger werden dabei auf vorbestimmten Transportwegen bewegt. Kann ein Warenträger eine nachfolgende Bearbeitungsstation nicht erreichen, so muss das Kabel oder die Leitung entnommen werden und auf anderem Wege der nachfolgenden Bearbeitungsstation zugeführt werden. Im Zuge dessen muss die Leitung zumindest an der nachfolgenden Bearbeitungsstation wieder identifiziert, eventuell in ein neues Transportsystem eingeführt und neu ausgerichtet werden.

Die Druckschrift US 2023/0041384 A1 betrifft eine Kabelhaltevorrichtung, die in Kabelverarbeitungsprozessen nützlich sein kann. Die Kabelhaltevorrichtung umfasst dabei in einem Endabschnitt eine schwenkbare oder drehbare Klemmvorrichtung zum selektiven Festklemmen des Kabels. Insbesondere ist eine schwenkbare Klemme oder ein Klemmende über einen Stift oder ein schulterförmiges Befestigungselement, das durch eine im Klemmende ausgebildete Öffnung und eine entsprechende koaxiale Öffnung im Endabschnitt eingeführt wird, drehbar am Endabschnitt befestigt.

Die Druckschrift US 2023/089874 A1 betrifft ein Flugzeugleinen- oder Gurtzeugbefestigungssystem mit einer Klemme, die das Leinen oder Gurtzeug am Flugzeug befestigt. Eine Spule innerhalb der Klemme umgibt die Leine oder das Gurtzeug, wobei die Spule kleiner ist als die Klemme und eine kreisförmige Form hat, um eine Drehung der Spule innerhalb der Klemme zu ermöglichen. Die Spule besteht aus zwei separaten, sich ergänzenden Teilen, die um die Leine oder das Gurtzeug herum zusammenpassen. Jedes der beiden separaten komplementären Teile umfasst eine Lasche und eine Aussparung, wobei die Lasche eines der komplementären Teile in die Aussparung des anderen der komplementären Teile passt.

Die Druckschrift US 6 135 398 A betrifft eine leicht zu installierende, robuste Vorrichtung, die in der Lage ist, Kabel auch unter extremen Wetter- und Belastungsbedingungen zu sichern und zu stützen. Die Vorrichtung stützt das Kabel während und nach dem Aufspannen des Kabels. Die Vorrichtung ist leicht anpassbar, um einen großen Bereich von Kabeldurchmessern aufzunehmen und kann an einer Vielzahl von Stützstrukturen montiert werden. Die Vorrichtung besteht aus einem Körper und einer Kappe, die im Druckgussverfahren hergestellt werden. Ein nicht bearbeiteter Scharniermechanismus, der als Teil sowohl des Körpers als auch der Kappe druckgegossen ist, verbindet diese miteinander und ermöglicht die Montage der Vorrichtung als eine Einheit an einer Trägerstruktur. Eine zweiteilige gerillte Elastomerbuchse sitzt im Gehäuse und in der Kappe, um das durch die Vorrichtung verlaufende Kabel zu umgeben und zu dämpfen. Durch Veränderung der Größe der Rillen in der Buchse können Kabel mit verschiedenen Durchmessern aufgenommen werden. Seitenwände mit Fenstern, die am Körper der Drehdurchführung ausgebildet sind, erleichtern die Verteilung der Last des Kabels. Das Gehäuse des Anschlussstücks enthält auch ein Loch ohne Gewinde, das in Verbindung mit einem Befestigungselement wie einem Zugbolzen oder einer doppelarmigen Schraube verwendet werden kann, um das Anschlussstück an einer Trägerstruktur zu befestigen.

Die Druckschrift US 3 716 650 A betrifft einen Abstandshalter für Freileitungen mit einer verbesserten Einheit zum elastischen Greifen von elektrischen Kabeln, insbesondere von Kabeln elektrischer Hochspannungsleitungen, die eine Vielzahl von Leitern umfassen.

DE 10 2020 125277 A1 offenbart eine Vorrichtung zum Halten flexibler Übertragungsmittel.

Die Vorrichtungen aus dem Stand der Technik haben zumindest die Nachteile, dass sie oftmals nicht frei mit der Leitung mitbewegt werden können, das Einlegen der Leitung diffizil ist oder manuelle Arbeitsschritte erfordert, und/oder der Aufbau der Vorrichtung anspruchsvoll und für einen robusten Einsatz in einer Werkshalle ungeeignet ist. Insbesondere erfolgt das Einlegen einer Leitung in einen Warenträger im Stand der Technik manuell. Das manuelle Einlegen ist zeitaufwendig und fehlerbehaftet. Weiterhin wird eine Leitung nach der Konfektionierung in einer Anlage als loses Teil weiterbewegt. Für das Weiterbewegen sind Greifer oder ähnliche Vorrichtungen notwendig. Jedoch fixieren die Greifer eine Leitung nur ungenau. Eine gerichtete Weiterbewegung oder -verarbeitung erfordert dann ein erneutes präzises Fixieren der Leitung. Und schließlich sind zukünftige Leitungen elastischer, so dass ein Handling mit Warenträgern oder Greifern aus dem Stand der Technik schwieriger wird.

### Beschreibung der Erfindung

Es ist daher eine Aufgabe der vorliegenden Erfindung eine Vorrichtung bereitzustellen, die das Handling einer Leitung in der (automatisierten) Kabelkonfektion einfacher, schneller und prozesssicherer gestaltet.

Die oben genannte Aufgabe wird durch einen Werkstoffträger nach Anspruch 1 gelöst. Weitere vorteilhafte Ausgestaltungsformen der Erfindung lassen sich den Unteransprüchen, der Beschreibung sowie den Zeichnungen entnehmen. Insbesondere wird die oben genannte Aufgabe gelöst durch einen Werkstoffträger für einen fadenförmigen Werkstoff aufweisend zumindest ein erstes und ein separates zweites Trägerelement, wobei das erste und das zweite Trägerelement im zusammengebauten Zustand den Werkstoffträger bilden, und zumindest eine Führung an dem ersten und/oder dem zweiten Trägerelement, die im zusammengebauten Zustand entlang einer ersten Richtung durch den Werkstoffträger verläuft, und in der der fadenförmige Werkstoff angeordnet werden kann, wobei der Werkstoffträger an dem fadenförmigen Werkstoff befestigt und richtungsunabhängig mit ihm bewegt werden kann.

Der vorliegende Werkstoffträger weist einen sehr einfachen und gleichzeitig einen sehr robusten Aufbau auf. Durch diesen Aufbau ist die Handhabung des vorliegenden Werkstoffträgers sehr einfach und anwenderfreundlich. Die Handhabung umfasst dabei nicht nur das Handling des zusammengebauten Werkstoffträgers, sondern auch das Handling der einzelnen Komponenten. Der vorliegende Werkstoffträger verzichtet bewusst auf bewegbare mechanische Elemente, wie Scharniere, um den Verschleiß so gering wie möglich zu halten. Der Verzicht erhöht die Lebensdauer des vorliegenden Werkstoffträgers. Weiterhin ermöglicht der einfache Aufbau einen vollautomatisierten Einsatz bzw. Zusammenbau des Werkstoffträgers. Durch seine kompakten Außenabmessungen und die Befestigung des Werkstoffträgers an dem fadenförmigen Werkstoff bzw. der Leitung, kann der vorliegende Werkstoffträger durch einen gesamten (Konfektionierungs-)Prozess an der Leitung verbleiben. Die Leitung ist über den vorliegenden Werkstoffträger einfach zu greifen, auszurichten, verschiedenen Bearbeitungsstationen zuzuführen und jederzeit identifizierbar. Der vorliegende Werkstoffträger ist wiederverwendbar, wobei einzelne Trägerelemente bei Verschleiß einfach austauschbar sind. Der vorliegende Werkstoffträger gibt insbesondere biegeschlaffen Leitungen, oder sehr dünnen Leitungen, in seinem Bereich eine Stabilität, so dass die Leitungen gut ausgerichtet und verarbeitet werden können. Die zumindest zwei Trägerelemente können im zusammengebauten Zustand über Haltekräfte lösbar aneinander befestigt sein. Haltekräfte können magnetische Kräfte, Klebekräfte, Haftreibungskräfte, und/oder mechanische Haltkräfte, wie Verrasten, Verklicken, elastisches Verformen, Verzahnen und dergleichen, umfassen. Das Merkmal, dass das zweite Trägerelement separat vom ersten Trägerelement bereitgestellt wird, bedeutet insbesondere, dass das zweite Trägerelement erst nach Anordnen eines fadenförmigen Werkstoffs (zwischen dem ersten und zweiten Trägerelement) mit dem ersten Trägerelement befestigt wird. Die separate Bereitstellung der Trägerelemente ermöglicht und/oder vereinfacht ein automatisiertes Handling des Werkstoffträgers.

Das erste und das zweite Trägerelement sind über ein Sicherungselement lösbar aneinander befestigt. Das Sicherungselement ist ein separates Bauteil. Das Sicherungselement kann bevorzugt manuell oder automatisiert an dem ersten und zweiten Trägerelement angeordnet werden. Im Fall, dass der Werkstoffträger aus mehr als zwei Trägerelementen aufgebaut ist, sichert das Sicherungselement alle Trägerelement aneinander. Das Sicherungselement hat die Aufgabe, die Trägerelemente, die den Werkstoffträger bilden, aneinander zu befestigen, wobei das Sicherungselement unabhängig von den Trägerelementen ausgestaltet werden kann und umgekehrt. Dies ermöglicht eine Vielzahl von Gestaltungsmöglichkeiten, so dass der Werkstoffträger insgesamt sehr gut an Produkte und Prozesse angepasst werden kann.

Bevorzugt weisen das erste und das zweite Trägerelement zumindest ein erstes Fixierungsmittel auf. Das erste Fixierungsmittel ermöglicht eine Orientierung des ersten und zweiten Trägerelements aneinander. Darüber hinaus verhindert das erste Fixierungsmittel ein gegeneinander Verschieben des ersten und zweiten Trägerelements entlang der Mittelachse.

Bevorzugt weisen das erste und das zweite Trägerelement zumindest ein zweites Fixierungsmittel auf, wobei das zweite Fixierungsmittel komplementär zum ersten Fixierungsmittel ausgebildet ist. Insbesondere greifen das jeweils erste und zweite Fixierungsmittel im zusammengebauten Zustand ineinander. Das zweite komplementäre Fixierungsmittel erhöht die Zuverlässigkeit der Anordnung des ersten und zweiten Trägerelements aneinander.

Bevorzugt weisen das erste und das zweite Trägerelement jeweils ein Identifizierungsmerkmal auf oder jeweils ein Teil-Identifizierungsmerkmal, das im zusammengebauten Zustand des Werkstoffträgers ein gemeinsames Identifizierungsmerkmal ergibt. Ein (Teil-)Identifizierungsmerkmal umfasst insbesondere ein optisch oder elektronisch erkennbares Merkmal, wie einen RFID tag oder QR Code, mit dem ein Trägerelement oder Werkstoffträger eindeutig erkannt werden kann. Im Fall, dass jedes Trägerelement ein Identifizierungsmerkmal aufweist, können über das Identifizierungsmerkmal Rückschlüsse auf die Verwendung des Trägerelements, zum Beispiel dessen Verschleiß nach einer Anzahl von Einsätzen, geschlossen werden. Im Fall, dass jedes Trägerelement nur ein Teil-Identifizierungsmerkmal aufweist, bekommt das Identifizierungsmerkmal erst beim Zusammenbau des Werkstoffträgers eine Gültigkeit und kann die umschlossene Leitung eindeutig identifizieren. Der letztgenannte Fall hätte den Vorteil, dass die Anzahl an Identifizierungsmerkmalen kleiner gehalten werden kann, und dadurch zum Beispiel ein QR-Code mit weniger Elementen ausreichend wäre.

Das erste und das zweite Trägerelement umfasst jeweils einen vorderen Bereich, der eine abgeschrägte Fläche aufweist, wobei die vorderen Bereiche im zusammengebauten Zustand des Werkzeugträgers bevorzugt eine Konusform bilden. Die abgeschrägten Flächen bzw. die Konusform ermöglicht ein automatisches zentriertes Ausrichten des Werkstoffträgers beim Einführen in eine entsprechende Öffnung an einer Bearbeitungsstation. Die Konusform ist radialsymmetrisch, so dass die zentrierte Ausrichtung unabhängig vom Drehwinkel der Leitung erfolgen kann.

Das erste und das zweite Trägerelement weist jeweils eine Positionierung auf, wobei die Positionierungen im zusammengebauten Zustand eine gemeinsame Positionierung bilden. Über die gemeinsame Positionierung kann eine schnelle und sichere Positionierung des Werkstoffträgers gegenüber einer Greifeinrichtung oder einer Bearbeitungsstation gewährleitstet werden. Die gemeinsame Positionierung kann weiterhin dazu dienen, eine festgelegte zweite Länge zur Spitze des freien Endes bereitzustellen.

Bevorzugt ist der Werkstoffträger so eingerichtet, dass er das freie Ende des fadenförmigen Werkstoffs in sich aufnehmen kann. Insbesondere kann das freie Ende einfach durch Verschieben des Werkstoffträgers gegenüber der Leitung oder umgekehrt innerhalb des Werkstoffträgers angeordnet werden. Die Anordnung des freien Endes innerhalb des Werkstoffträgers schützt das freie Ende vor ungewollten Beschädigungen.

Bevorzugt sind das erste und das zweite Trägerelement identisch aufgebaut. Die identischen Trägerelemente machen den Aufbau des Werkstoffträgers strukturell sehr einfach und anwenderfreundlich. In der Praxis können beliebe (zwei) Trägerelemente miteinander zu einem Werkstoffträger kombiniert werden.

Bevorzugt sind das erste und das zweite Trägerelement, und insbesondere der gesamte Werkstoffträger, aus Kunststoff gebildet. Durch den Kunststoff ist der Werkstoffträger leicht und dennoch robust gebaut. Kunststoff ist ein preiswertes Material und kann einfach in einem geeigneten Prozess, wie einem Spritzgussverfahren, zu einem Werkstoffträger gebildet werden. Bei der Verwendung von Kunststoff, im Gegensatz zu einem härteren Material wie Metall, ist weiterhin das Risiko der Beschädigung einer Leitung zumindest reduziert.

Die folgende Beschreibung von Ausführungsformen erfolgt unter Bezugnahme auf die begleitenden Figuren. Dabei zeigen:
- Fig. 1: eine perspektivische Ansicht einer Ausführungsform eines Werkstoffträgers im montierten Zustand an einem fadenförmigen Werkstoff;
- Fig. 2: eine perspektivische Ansicht einer Ausführungsform eines ersten Trägerelements; und
- Fig. 3: eine perspektivische Ansicht einer Ausführungsform eines ersten und eines zweiten Trägerelements beim Zusammenfügen.

Im Folgenden werden bevorzugte Ausführungsformen im Detail mit Bezug auf die beigefügten Figuren beschrieben.

Fig. 1 zeigt eine Ausführungsform eines Werkstoffträgers 1 für einen fadenförmigen Werkstoff 3 im zusammengebauten Zustand mit einem eingelegten Werkstoff bzw. einer eingelegten Leitung 3. Der dargestellte Werkstoffträger 1 weist zumindest ein erstes und ein separates zweites Trägerelement 10, 10' auf. Das erste und das zweite Trägerelement 10, 10' bilden im zusammengebauten Zustand den Werkstoffträger 1. Das erste und zweite Trägerelement 10, 10' sind über ein Sicherungselement 7 lösbar aneinander befestigt. In einer alternativen Ausführungsform haften das erste und zweite Trägerelement 10, 10' über Haltekräfte aneinander. Dazu können in einer Ausführungsform die inneren Oberflächen 19 des ersten und zweiten Trägerelements 10, 10' magnetisch ausgebildet sein. In weiteren Ausführungsformen können dazu das erste und zweite Trägerelement 10, 10' über andere (chemische oder mechanische) Haltekräfte aneinander befestigt sein.

Fig. 2 zeigt eine Ausführungsform des ersten Trägerelements 10. Bevorzugt sind das erste und das zweite Trägerelement 10, 10' identisch aufgebaut. Das dargestellte erste (und zweite) Trägerelement 10 (10') weist zumindest ein erstes Fixierungsmittel 12 (12') auf. Das erste Fixierungsmittel 12 ist in der dargestellten Ausführungsform als ein Vorsprung gebildet. Über das erste Fixierungsmittel 12 können das erste und zweite Trägerelement 10, 10' visuell und haptisch aneinander ausgerichtet werden. Weiterhin weisen das dargestellte erste (und zweite) Trägerelement 10 (10') zumindest ein zweites Fixierungsmittel 13 auf. Das zweite Fixierungsmittel 13 ist komplementär zum ersten Fixierungsmittel 12 ausgebildet. In der dargestellten Ausführungsform ist das zweite Fixierungsmittel 13 eine Vertiefung, in die der Vorsprung des ersten Fixierungsmittels 12 passend eingefügt werden kann.

Weiterhin können das erste und das zweite Trägerelement 10, 10' jeweils ein Identifizierungsmerkmal aufweisen. In einer bevorzugten Ausführungsform umfasst das Identifizierungsmerkmal einen RFID tag oder einen QR Code. In anderen Ausführungsformen können alternative Identifizierungsmerkmale verwendet werden, um ein Trägerelement eindeutig zu identifizieren. Insbesondere eigenen sich optisch oder elektronisch lesbare Identifizierungsmerkmale. In einer alternativen Ausführungsform weisen das erste und das zweite Trägerelement 10, 10' jeweils ein Teil-Identifizierungsmerkmal auf, die im zusammengebauten Zustand des Werkstoffträgers ein gemeinsames Identifizierungsmerkmal ergeben. Hier könnte in einer Ausführungsform jedes Trägerelement 10, 10'einen Teil eines QR Codes aufweisen, die so an den Trägerelementen angeordnet sind, das sie im zusammengebauten Zustand einen kompletten QR Code ergeben. Über diesen QR Code wäre eine Leitung 3, solange sie in dem zusammengebauten Werkstoffträger 1 gehalten wird, eindeutig identifizierbar.

Weiterhin umfassen das dargestellte erste und zweite Trägerelement 10, 10' jeweils einen vorderen Bereich 14, 14'. Der vordere Bereich 14, 14' schließt jeweils mit einem vorderen Ende 16, 16' ab. Zwischen den vorderen Enden 16, 16' und der Spitze des freien Endes 5 der Leitung 3 kann eine erste Länge L1 definiert werden. Die erste Länge L1 gibt an, wie weit das freie Ende 5 entlang der ersten Richtung X nach vorne über den Werkstoffträger 1 übersteht. Die dargestellten vorderen Bereiche 14, 14 'weisen jeweils eine abgeschrägte Fläche auf. Die vorderen Bereiche 14, 14' bilden im zusammengebauten Zustand des Werkstoffträgers 1 eine Konusform. Die Konusform eignet sich besonders zum selbstzentrierten Ausrichten des Werkstoffträgers 1 an einer Bearbeitungsstation.

Bei der Ausrichtung des dargestellten Werkstoffträgers 1 an einer Bearbeitungsstation ist weiterhin von Vorteil, dass das erste und das zweite Trägerelement 10, 10' jeweils eine Positionierung 18, 18' aufweisen, wobei die Positionierungen 18, 18' im zusammengebauten Zustand eine gemeinsame Positionierung bilden. In der dargestellten Ausführungsform umfasst die gemeinsame Positionierung eine umlaufende Vertiefung. Über die Vertiefung kann der Werkstoffträger 1 eindeutig gegriffen bzw. ausgerichtet werden. Weiterhin kann über die gemeinsame Vertiefung eine zweite Länge L2, von der Vertiefung bis zur Spitze des freien Endes 5 der Leitung 3, bestimmt werden. Über die zweite Länge L2 kann die Leitung 3 präzise, zum Beispiel an einer Bearbeitungsstation, ausgerichtet werden.

Der dargestellte Werkstoffträger 1 weist weiterhin zumindest eine Führung 11 an dem ersten und/oder dem zweiten Trägerelement 10, 10' auf (s. Fig. 2). Die Führung 11 verläuft im zusammengebauten Zustand entlang einer Mittelachse M in einer ersten Richtung X durch den Werkstoffträger 1. Innerhalb der Führung 11 kann der fadenförmige Werkstoff bzw. die dargestellte Leitung 3 angeordnet werden. Bei Bedarf kann die Leitung 3 mit ihrem freien Ende 5 vollständig in der Führung 11 angeordnet werden. Dieser Bedarf kann zum Beispiel zum Schutz des freien Endes 5 bei einem (längeren) Transport der Leitung 3 vorkommen. An dem vorderen Ende 16, 16' bildet die Führung 11 eine erste Öffnung 15 für die Leitung 3. Am gegenüberliegenden Ende des Werkstoffträgers 1 bildet die Führung 11 eine zweite Öffnung 17.

Im, wie in Fig. 1 dargestellten, zusammengebauten Zustand ist der Werkstoffträger 1 an dem fadenförmigen Werkstoff bzw. der Leitung 3 befestigt und kann richtungsunabhängig mit ihm/ihr bewegt werden. Durch die längliche und kompakte Form des Werkstoffträgers 1 entlang der Leitung 3 kann der Werkstoffträger 1 an der Leitung 3 verbleiben, ohne dem Risiko einer starken Beschädigung ausgesetzt zu sein. Durch die dauerhafte Befestigung (während der Kabelkonfektion) des Werkstoffträgers 1 an der Leitung 3, stabilisiert der Werkstoffträger 1 zum Beispiel dünne oder sehr elastische Leitungen 3, so dass sie einfacher gegriffen und verarbeitet werden können. Insbesondere wird der fadenförmige Werkstoff bzw. die Leitung 3 über Kraftschluss in der Führung 11 gehalten. Und über den Werkstoffträger 1 kann eine Leitung 3 beliebigen Bearbeitungsstationen richtungsunabhängig bereitgestellt werden. Bevorzugt sind das erste und das zweite Trägerelement 10, 10', und insbesondere der gesamte Werkstoffträger 1, aus Kunststoff gebildet.

Im Folgenden wird, insbesondere mit Bezug auf Fig. 3, eine Ausführungsform einer Verwendung des Werkstoffträgers 1 beschrieben. Die Verwendung wird automatisiert durchgeführt.

Für die Verwendung eines dargestellten Werkstoffträgers 1 wird an jede zu bearbeitende/zu konfektionierende Leitung 3 zumindest ein Werkstoffträger 1 angebracht. Das Anbringen kann zum Beispiel nach dem Schneiden oder Ablängen der Leitung 3 erfolgen. Der Werkstoffträger 1 wird zu Beginn einer Leitungskonfektion an der Leitung 3 angebracht und erst am Ende, zum Beispiel kurz vor dem Verpacken der Leitung 3, wieder von der Leitung 3 entfernt. Dadurch, dass der Werkstoffträger 1 die ganze Zeit an der Leitung 3 verbleibt, kann die Leitung 3 über den Werkstoffträger 1 einfach und präzise fixiert werden, an Prozessstationen verarbeitet werden und immer identifiziert werden.

In einer bevorzugten Ausführungsform ist der Werkstoffträger 1 aus zwei identischen Kunststoff-Trägerelementen 10, 10' gebildet. Zur Montage wird ein erstes Trägerelement 10 bereitgestellt, so dass die Führung 11 als Vertiefung gut sichtbar ist. Dann wird eine Leitung 3 in der Führung 11 angeordnet. Die Größe der Führung 11 bzw. Vertiefung ist an die zu haltende Leitung 3 angepasst. Es können verschiedene Trägerelemente 10 mit unterschiedlichen Führungsgrößen vorhanden sein. Eine Unterscheidung kann zum Bespiel durch eine farbliche Markierung erfolgen. Die Leitung 3 sollte passend in der Führung 11 liegen, so dass die Leitung 3 im zusammengebauten Zustand durch Kraftschluss in dem Werkstoffträger 1 gehalten wird. Die Länge L1 kann bereits beim Einlegen der Leitung 1 passend gewählt werden. Wenn die Leitung 3 in der Führung 11 des ersten Trägerelements 10 angeordnet ist, wird ein zweites Trägerelement 10' passend auf das erste Trägerelement 10 aufgesetzt, so dass die Leitung 3 in der zusammengesetzten Führung 11 der beiden Trägerelemente 10, 10' angeordnet ist und beide Trägerelemente 10, 10' aneinander angeordnet sind.

Um die beiden Trägerelemente 10, 10' aneinander zu befestigen, wird in der beschriebenen Ausführungsform ein Sicherungselement 7 in Form eines Rings auf den Werkstoffträger 1 aufgeschoben. Auch dieser Schritt erfolgt automatisiert. In alternativen Ausführungsformen kann das Sicherungselement 7 anders umgesetzt sein, zum Beispiel in Form eines Bajonettverschlusses, eines Spannbands, einer Schnalle, einer Wicklung etc..

Der Werkstoffträger 1 ist dann an der Leitung 3 befestigt und kann mit ihr richtungsunabhängig bewegt werden. An dem Werkstoffträger 1 ist eine Leitung 3 leichter zu greifen und besitzt eine definierte Position. Insbesondere ist durch den Werkstoffträger 1 eine Verarbeitung der Leitung 3 on-the-fly möglich, da der Werkstoffträger 1 einfach und in beliebige Richtungen geführt werden kann. Falls Bedarf besteht, kann ein (unkonfektioniertes) freies Ende 5 der Leitung 3 geschützt werden, in dem es in den Werkstoffträger 1 eingezogen wird. Dazu müsste ggf. das Sicherungselement 7 kurzzeitig gelöst werden, um den Kraftschluss zu reduzieren bzw. aufzuheben. Nach der Leitungskonfektionierung kann der dargestellte Werkstoffträger 1 einfach demontiert werden, indem das Sicherungselement 7 entfernt wird und das erste und zweite Trägerelement 10, 10' voneinander entfernt werden. Im Fall, dass das Sicherungselement 7, wie dargestellt einen Ring umfasst, ist der (Innen-)Durchmesser des Sicherungselements 7 für gewöhnlich größer als ein Steckverbinder, der auf dem freien Ende 5 der Leitung 3 konfektioniert wurde. Von daher kann das Sicherungselement 7 in der dargestellten Ausführungsform eines Ringes einfach über das freie Ende 5 der Leitung 3 abgezogen werden. Die beiden Trägerelemente 10, 10' können dann quer zur ersten Richtung X, insbesondere entlang der zweiten oder dritten Richtung Y, Z voneinander entfernt werden, unabhängig von einer Konfektionierung der Leitung 3.

Jeder Werkstoffträger 1 bzw. die Einzelkomponenten kann/können wiederverwendet werden. Zum Beispiel können die identischen Trägerelemente 10, 10' in einem Speicher für einen späteren Einsatz bereitgehalten werden. Bei einem späteren Einsatz können dann zwei beliebige Trägerelemente 10, 10' aus dem Speicher entnommen werden und zu einem Werkstoffträger 1 zusammengesetzt werden.

### BEZUGSZEICHENLISTE

- 1: Werkstoffträger
- 3: fadenförmiger Werkstoff
- 5: freies Ende
- 7: Sicherungselement
- 10: erstes Trägerelement
- 10': zweites Trägerelement
- 11: Führung
- 12, 12': erstes Fixierungsmittel
- 13: zweites Fixierungsmittel
- 14, 14': vorderer Bereich
- 15: erste Öffnung
- 16, 16': vorderes Ende
- 17: zweite Öffnung
- 18, 18': Positionierung
- 19: innere Oberfläche
- L1: erste Länge
- L2: zweite Länge
- M: Mittelachse
- X: erste Richtung
- Y: zweite Richtung
- Z: dritte Richtung

## Patentansprüche

1. Werkstoffträger (1) für die automatisierte Kabelkonfektion, der an einer elektrischen oder optischen Leitung (3) befestigt ist, aufweisend:
a) zumindest ein erstes und ein separates zweites Trägerelement (10, 10'), wobei das erste und das zweite Trägerelement (10, 10') im zusammengebauten Zustand den Werkstoffträger (1) bilden; und
das erste und das zweite Trägerelement (10, 10') jeweils eine Positionierung (18, 18') aufweisen, wobei die Positionierungen (18, 18') im zusammengebauten Zustand eine gemeinsame Positionierung bilden;
b) zumindest eine Führung (11) an dem ersten und dem zweiten Trägerelement (10, 10'), die im zusammengebauten Zustand entlang einer ersten Richtung (X) durch den Werkstoffträger (1) verläuft, und in der die elektrische oder optische Leitung (3) angeordnet ist; wobei
c) der Werkstoffträger (1) an der elektrischen oder optischen Leitung (3) befestigt ist, die elektrische oder optische Leitung (3) an dem Werkstoffträger (1) leichter zu greifen ist und eine definierte Position besitzt, und, da der Werkstoffträger (1) einfach und in beliebige Richtungen geführt werden kann, auch die elektrische oder optische Leitung (3) richtungsunabhängig mit ihm bewegt werden kann;
d) das erste und das zweite Trägerelement (10, 10') über ein Sicherungselement (7), das ein separates Bauteil ist, lösbar aneinander befestigt sind; und
e) das erste und das zweite Trägerelement (10, 10') jeweils einen vorderen Bereich (14, 14') umfassen, der eine abgeschrägte Fläche aufweist, wobei die vorderen Bereiche (14, 14') im zusammengebauten Zustand des Werkzeugträgers (1) eine Konusform bilden.

2. Werkstoffträger (1) nach Anspruch 1, bei dem das erste und das zweite Trägerelement (10, 10') zumindest ein erstes Fixierungsmittel (12, 12') aufweisen.

3. Werkstoffträger (1) nach Anspruch 2, bei dem das erste und das zweite Trägerelement (10, 10') zumindest ein zweites Fixierungsmittel (13) aufweisen, wobei das zweite Fixierungsmittel (13) komplementär zum ersten Fixierungsmittel (12, 12') ausgebildet ist.

4. Werkstoffträger (1) nach einem der Ansprüche 1 - 3, bei dem das erste und das zweite Trägerelement (10, 10') jeweils ein Identifizierungsmerkmal aufweisen oder jeweils ein Teil-Identifizierungsmerkmal, das im zusammengebauten Zustand des Werkstoffträgers ein gemeinsames Identifizierungsmerkmal ergibt.

5. Werkstoffträger (1) nach einem der Ansprüche 1 - 4, bei dem der Werkstoffträger (1) so eingerichtet ist, dass er das freie Ende (5) des fadenförmigen Werkstoffs (3) in sich aufnehmen kann.

6. Werkstoffträger (1) nach einem der Ansprüche 1 - 5, bei dem das erste und das zweite Trägerelement (10, 10') identisch aufgebaut sind.

7. Werkstoffträger (1) nach einem der Ansprüche 1 - 6, bei dem das erste und das zweite Trägerelement (10, 10'), und insbesondere der gesamte Werkstoffträger (1), aus Kunststoff gebildet sind.

## Claims

1. Material carrier (1) for automated cable assembly, which is attached to an electrical or optical cable (3), comprising:
(a) at least one first and one separate second carrier element (10, 10'), wherein the first and the second carrier element (10, 10') in the assembled state form the material carrier (1); and the first and the second carrier element (10, 10') each have a positioning (18, 18'), wherein the positionings (18, 18') form a common positioning in the assembled state;
b) at least one guide (11) on the first and the second carrier element (10, 10'), which guide, in the assembled state, runs along a first direction (X) through the material carrier (1), and in which guide the electrical or optical cable (3) is arranged; wherein
c) the material carrier (1) is attached to the electrical or optical cable (3), the electrical or optical cable (3) on the material carrier (1) is easier to grasp and has a defined position, and, since the material carrier (1) can be guided simply and in any direction, the electrical or optical cable (3) can also be moved with it regardless of direction;
d) the first and the second carrier element (10, 10') are detachably attached to each other by means of a securing element (7) which is a separate component; and
e) the first and the second carrier element (10, 10') each comprise a front region (14, 14') which has a bevelled surface, wherein the front regions (14, 14') form a cone shape when the tool carrier (1) is in the assembled state.

2. Material carrier (1) according to Claim 1, wherein the first and the second carrier element (10, 10') have at least one first fixing means (12, 12').

3. Material carrier (1) according to Claim 2, in which the first and the second carrier element (10, 10') have at least one second fixing means (13), wherein the second fixing means (13) is designed to complement the first fixing means (12, 12').

4. Material carrier (1) according to any of Claims 1-3, in which the first and the second carrier element (10, 10') each have an identification feature or a partial identification feature which produces a common identification feature when the material carrier is in the assembled state.

5. Material carrier (1) according to any of Claims 1-4, in which the material carrier (1) is designed such that it can receive the free end (5) of the thread-like material (3).

6. Material carrier (1) according to any of Claims 1-5, in which the first and the second carrier element (10, 10') are of identical construction.

7. Material carrier (1) according to any of Claims 1-6, in which the first and the second carrier element (10, 10'), and in particular the entire material carrier (1), are formed from plastic.

## Revendications

1. Support de matériau (1) pour l'assemblage automatisé de câbles, qui est fixé à un câble électrique ou optique (3), possédant :
a) au moins un premier et un deuxième élément porteur (10, 10') séparés, le premier et le deuxième élément porteur (10, 10') formant le support de matériau (1) à l'état assemblé ; le premier et le deuxième élément porteur (10, 10') possèdent chacun un élément de positionnement (18, 18'), les éléments de positionnements (18, 18') formant un élément de positionnement commun à l'état assemblé ;
b) au moins un guide (11) sur le premier et le deuxième élément porteur (10, 10') qui, à l'état assemblé, s'étend le long d'une première direction (X) à travers le support de matériau (1), et dans lequel est disposé le câble électrique ou optique (3) ;
c) le support de matériau (1) étant fixé au câble électrique ou optique (3), le câble électrique ou optique (3) étant plus facile à saisir au niveau du support de matériau (1) et possédant une position définie et, du fait que le support de matériau (1) peut être guidé facilement et dans n'importe quelle direction, le câble électrique ou optique (3) peut également être déplacé avec lui indépendamment de la direction ;
d) le premier et le deuxième élément porteur (10, 10') sont fixés l'un à l'autre de manière amovible par l'intermédiaire d'un élément de fixation (7) qui est un composant séparé ; et
e) le premier et le deuxième élément porteur (10, 10') comportent respectivement une zone avant (14, 14') qui présente une surface biseautée, les zones avant (14, 14') formant une forme conique à l'état assemblé du porte-outil (1).

2. Support de matériau (1) selon la revendication 1, avec lequel le premier et le deuxième élément porteur (10, 10') possèdent au moins un premier moyen de calage (12, 12').

3. Support de matériau (1) selon la revendication 2, avec lequel le premier et le deuxième élément porteur (10, 10') possèdent au moins un deuxième moyen de calage (13), le deuxième moyen de calage (13) est configuré complémentaire du premier moyen de calage (12, 12').

4. Support de matériau (1) selon l'une des revendications 1 à 3, avec lequel le premier et le deuxième élément porteur (10, 10') présentent respectivement une caractéristique d'identification ou respectivement une caractéristique d'identification partielle qui, à l'état assemblé du support de matériau, produit une caractéristique d'identification commune.

5. Support de matériau (1) selon l'une des revendications 1 à 4, avec lequel le support de matériau (1) est conçu de telle sorte qu'il peut recevoir en lui l'extrémité libre (5) du matériau en forme de fil (3).

6. Support de matériau (1) selon l'une des revendications 1 à 5, avec lequel le premier et le deuxième élément porteur (10, 10') sont de construction identique.

7. Support de matériau (1) selon l'une des revendications 1 à 6, avec lequel le premier et le deuxième élément porteur (10, 10'), et en particulier l'ensemble du support de matériau (1), sont réalisés en matière plastique.
